# EUROPÄISCHE PATENTANMELDUNG

(11) **EP 4 700 184 A1**
(43) Veröffentlichungstag der Anmeldung: **25.02.2026**
(21) Anmeldenummer: 25195542.3
(22) Anmeldetag: 12.08.2025
(51) Int. Cl.: E03C 1/044

(54) **VORRICHTUNG UND VERFAHREN ZUR BEREITSTELLUNG EINES FLUIDS UND SANITÄRARMATURSYSTEM**

(30) Priorität: 15.08.2024 DE 102024207807
(71) Anmelder: BLANCO GmbH + Co KG, 75038 Oberderdingen (DE)
(72) Erfinder: Zöllner, Thomas, 42369 Wuppertal (DE)
(74) Vertreter: Ullrich & Naumann PartG mbB

(57) **Zusammenfassung**

Die Erfindung betrifft eine Vorrichtung zur Bereitstellung eines Fluids, insbesondere von Wasser, umfassend
eine Warmfluidbereitstellungseinrichtung, vorzugsweise in Form einer Warmfluidleitung, die mit einer Zentralheizung, zur Bereitstellung von Warmfluid verbindbar ist, eine Kaltfluidbereitstellungseinrichtung zur Bereitstellung von Kaltfluid vorzugsweise in Form einer Kaltfluidleitung und eine lokale Heißfluidbereitstellungseinrichtung zur Bereitstellung von Heißfluid, wobei der Heißfluidbereitstellungseinrichtung zur Bereitstellung des Heißfluids ein Fluidstrom, umfassend zumindest teilweise Warmfluid aus der Warmfluidbereitstellungseinrichtung, zuführbar ist.

## Beschreibung

Die Erfindung betrifft eine Vorrichtung zur Bereitstellung eines Fluids, insbesondere von Wasser, umfassend eine Warmfluidbereitstellungseinrichtung, vorzugsweise in Form einer Warmfluidleitung, die mit einer eine Zentralheizung, zur Bereitstellung von Warmfluid verbindbar ist,
eine Kaltfluidbereitstellungseinrichtung zur Bereitstellung von Kaltfluid, vorzugsweise in Form einer Kaltfluidleitung und
eine lokale Heißfluidbereitstellungseinrichtung zur Bereitstellung von Heißfluid.

Die Erfindung betrifft weiter ein Verfahren zur Bereitstellung eines Fluids, insbesondere von Wasser, umfassend die Schritte:
- Bereitstellen von Warmfluid mittels einer Warmfluidbereitstellungseinrichtung, vorzugsweise in Form einer Warmfluidleitung, die mit einer eine Zentralheizung, zur Bereitstellung von Warmfluid verbindbar ist,
- gegebenenfalls Bereitstellen von Kaltfluid mittels einer Kaltfluidbereitstellungseinrichtung vorzugsweise in Form einer Kaltfluidleitung, und
- Bereitstellen von Heißfluid mittels einer lokalen Heißfluidbereitstellungseinrichtung.

Die Erfindung betrifft darüber hinaus ein Sanitärarmatursystem, umfassend eine Vorrichtung zur Bereitstellung eines Fluids und eine Sanitärarmatur, die mit der Vorrichtung zur Bereitstellung des Fluids fluidisch verbunden ist.

Obwohl allgemein auf beliebige Vorrichtungen zur Bereitstellung eines Fluids anwendbar, wird die vorliegende Erfindung in Bezug auf eine Sanitärarmatur als Vorrichtung zur Bereitstellung eines Fluids erläutert.

Obwohl allgemein auf beliebige Fluide anwendbar, wird die vorliegende Erfindung in Bezug auf Wasser als Fluid erläutert.

Sanitärarmaturen sind in vielfältigster Weise bekannt geworden. Bekannte Sanitärarmaturen weisen beispielsweise einen Armaturenkörper mit zumindest einem Stellglied zur Einstellung zumindest einer Eigenschaft eines durch die Sanitärarmatur geleiteten Fluidstroms auf. Bei der Eigenschaft kann es sich beispielsweise um die Durchflussmenge des Fluidstroms oder die Temperatur des Fluidstroms handeln. Bei bekannten Sanitärarmaturen wird der Fluidstrom beispielsweise aus einem getrennten Kaltwasser- und Warmwasserstrom mittels einer Mischeinrichtung gemischt und von dort zu einem Auslauf geleitet.

Aus der EP 4 239 133 A1 sind eine Vorrichtung und ein Verfahren zur Bereitstellung eines Fluids in Form von Wasser bekannt geworden, wobei mit der bekannten Vorrichtung Mischwasser üblicherweise aus Warm- und Kaltwasser und das Warmwasser von einer zentralen Warmwasserquelle, beispielsweise einer Zentralheizung, bereitgestellt wird. Ein Heißfluid in Form von Heißwasser wird über eine Heißfluidbereitstellungseinrichtung aus Kaltwasser mit einem Boiler erzeugt, der Heißwasser mit Temperaturen oberhalb von 60 Grad Celsius bereitstellen kann.

Des Weiteren sind aus der WO 2018 131 028 A1 eine Vorrichtung und ein Verfahren zur Bereitstellung eines Fluids in Form von Wasser bekannt, wobei ein Heißfluid in Form von Heißwasser über eine Heißfluidbereitstellungseinrichtung bereitgestellt werden kann.

Nachteilig dabei ist, dass zur Bereitstellung des Heißfluids oder Heißwassers durch das bei den bekannten Vorrichtungen erforderliche Aufheizen des vorhandenen Kaltfluids oder Kaltwassers eine große Energiemenge erforderlich ist. Dabei wird das zugeführte Kaltfluid oder Kaltwasser üblicherweise durch eine Stromdirektheizung auf eine gewünschte Zieltemperatur von - je nach Systemeinstellung - bis zu 100°C aufgeheizt. Dies bedingt zum einen hohe Stromkosten und zum anderen hohe ökologische Aufwände.

Eine Aufgabe der vorliegenden Erfindung ist es daher, eine Vorrichtung sowie ein Verfahren zur Bereitstellung eines Fluids und ein Sanitärarmatursystem bereitzustellen, wonach bei konstruktiv einfacher Ausgestaltung ein energiesparender Betrieb ermöglicht ist.

Eine weitere Aufgabe der vorliegenden Erfindung ist es, eine alternative Vorrichtung zur Bereitstellung eines Fluids, ein alternatives Verfahren zur Bereitstellung eines Fluids sowie ein alternatives Sanitärarmatursystem bereitzustellen.

Die vorliegende Erfindung löst die vorstehend genannten Aufgaben bei einer Vorrichtung zur Bereitstellung eines Fluids, insbesondere von Wasser, umfassend eine Warmfluidbereitstellungseinrichtung, vorzugsweise in Form einer Warmfluidleitung, die mit einer eine Zentralheizung, zur Bereitstellung von Warmfluid verbindbar ist,
eine Kaltfluidbereitstellungseinrichtung zur Bereitstellung von Kaltfluid vorzugsweise in Form einer Kaltfluidleitung und
eine lokale Heißfluidbereitstellungseinrichtung zur Bereitstellung von Heißfluid, dadurch, dass
der Heißfluidbereitstellungseinrichtung zur Bereitstellung des Heißfluids ein Fluidstrom, umfassend zumindest teilweise Warmfluid aus der Warmfluidbereitstellungseinrichtung zuführbar ist.

Die vorliegende Erfindung löst die vorstehend genannten Aufgaben mit einem Verfahren zur Bereitstellung eines Fluids, insbesondere von Wasser, insbesondere mit einer Vorrichtung nach einem der Ansprüche 1 bis 12, umfassend die Schritte:
- Bereitstellen von Warmfluid mittels einer Warmfluidbereitstellungseinrichtung, vorzugsweise in Form einer Warmfluidleitung, die mit einer eine Zentralheizung, zur Bereitstellung von Warmfluid verbindbar ist,
- gegebenenfalls Bereitstellen von Kaltfluid mittels einer Kaltfluidbereitstellungseinrichtung vorzugsweise in Form einer Kaltfluidleitung,
- Bereitstellen von Heißfluid mittels einer lokalen Heißfluidbereitstellungseinrichtung,
- Zuführen von Warmfluid aus der Warmfluidbereitstellungseinrichtung zu der Heißfluidbereitstellungseinrichtung zur Bereitstellung des Heißfluids.

Die vorliegende Erfindung löst die vorstehend genannten Aufgaben ebenfalls mit einem Sanitärarmatursystem, umfassend eine Vorrichtung zur Bereitstellung eines Fluids gemäß einem der Ansprüche 1-12, und eine Sanitärarmatur, die mit der Vorrichtung zur Bereitstellung des Fluids fluidisch verbunden ist.

Der Begriff "Sanitär" ist im weitesten Sinne zu verstehen und bezieht sich, insbesondere in den Ansprüchen, vorzugsweise in der Beschreibung, allgemein auf den Küchenbereich, den Bad- oder Waschküchenbereich sowie den Heizungsbereich.

Der Begriff "Fluid" ist im weitesten Sinne zu verstehen und bezieht sich, insbesondere in den Ansprüchen, vorzugsweise in der Beschreibung, allgemein auf eine oder mehrere Flüssigkeiten, ein oder mehrere Gase und deren Mischung, insbesondere von in einer Flüssigkeit gelösten Gasen.

Der Begriff "zentral" in Bezug auf eine Warmfluidbereitstellungseinrichtung ist im weitesten Sinne zu verstehen und bezieht sich, insbesondere in den Ansprüchen, vorzugsweise in der Beschreibung, allgemein auf eine in einem Haus, beispielsweise einem Einfamilienhaus, zentral angeordnete Warmfluidbereitstellungseinrichtung wie eine Zentralheizung, einen zentralen Warmwasserspeicher oder auf einen Umlaufwasserheizer, auch Kombitherme genannt, für eine Wohnung oder dergleichen, die insbesondere Warmwasser an eine Mehrzahl unterschiedlichster Ausgabestellen innerhalb des Hauses oder innerhalb einer Wohnung bereitstellt.

Der Begriff "lokal" in Bezug auf eine Heißfluidbereitstellungseinrichtung ist im weitesten Sinne zu verstehen und bezieht sich, insbesondere in den Ansprüchen, vorzugsweise in der Beschreibung, allgemein auf eine in einem Haus, beispielsweise einem Einfamilienhaus, lokal oder dezentral angeordnete Heißfluidbereitstellungseinrichtung wie einen Durchlauferhitzer, Boiler oder dergleichen, die insbesondere Heißwasser für lediglich eine direkt daran angeschlossene Ausgabestelle innerhalb des Hauses bereitstellt. Die Leitungslänge zwischen Heißfluidbereitstellungseinrichtung und Ausgabestelle beträgt dabei üblicherweise weniger als 5 m, vorzugsweise weniger als 2 m, insbesondere weniger als 1,5 m, vorzugsweise weniger als 1 m.

Der Begriff "Kaltfluid" umfasst üblicherweise ein Fluid, insbesondere Wasser, mit einer Temperatur die bei üblichem Leitungswasser in einer Hausleitung typischerweise bei etwa 15 bis 20 °C liegt.

Der Begriff "Warmfluid" umfasst üblicherweise ein Fluid mit einer Temperatur von 60 °C oder weniger, wie es üblicherweise von einer zentralen Warmfluidbereitstellungseinrichtung bereitgestellt wird.

Der Begriff "Heißfluid" umfasst hingegen üblicherweise ein Fluid mit einer Temperatur von über 60 °C bis hin zu 100 °C oder mehr. In jedem Fall liegt die Temperatur des Heißfluids über der Temperatur des Warmfluids.

Einer der dabei erzielten Vorteile besteht darin, dass es durch die Zuführung von Warmfluid zu der Heißfluidbereitstellungseinrichtung ermöglicht wird, das Heißfluid durch die Heißfluidbereitstellungseinrichtung aus einem Fluid mit einer höheren Temperatur bereitzustellen, als dies bei bekannten Vorrichtungen der Fall ist, bei denen Heißfluid ausschließlich auf Basis des Kaltfluids mit seiner üblichen Temperatur erzeugt wird.

Weitere Merkmale, Vorteile und weitere Ausführungsformen der Erfindung sind im Folgenden beschrieben oder werden dadurch offenbar.

Gemäß einer vorteilhaften Weiterbildung der Erfindung ist eine Ventileinrichtung angeordnet, welche zumindest eines der folgenden Ventile thermisches, thermostatisches, mechanisches und/oder elektrisch ansteuerbares Mischventil, vorzugsweise 3-Wege-Ventil, umfasst und die ausgebildet ist, den Fluidstrom bereitzustellen. Ein Vorteil hierbei ist, dass mittels einer derartigen Ventileinrichtung die Bereitstellung des Fluidstroms auf konstruktiv einfache und gleichzeitig zuverlässige Weise realisiert werden kann. Ein weiterer Vorteil ist, dass der Fluidstrom auf sehr einfache Weise aus dem Kaltfluid und dem Warmfluid herstellbar ist.

Gemäß einer weiteren vorteilhaften Weiterbildung der Erfindung ist die Ventileinrichtung ausgebildet, den Fluidstrom über einzelne, vorzugsweise elektrisch angesteuerte, Ventile bereitzustellen, die einer Kaltfluidleitung sowie einer Warmfluidleitung zugeordnet sind. Einer der damit erzielten Vorteile besteht darin, dass im Vergleich mit einem Mischventil konstruktiv einfachere Ventile verwendet werden können, die eine Strömungsmenge des Kaltfluids und des Warmfluids steuern können. Im Falle eines Defekts muss dann üblicherweise lediglich eines der einfachen Ventile und nicht ein aufwändigeres Mischventil ausgetauscht werden.

Gemäß einer weiteren vorteilhaften Weiterbildung der Erfindung ist oder sind das Mischventil oder die einzelnen Ventile in einer Kaltfluidleitung sowie in einer Warmfluidleitung angeordnet, vorzugsweise im Bereich der Heißfluidbereitstellungseinrichtung, weiter vorzugsweise an einem Eintritt in die Heißfluidbereitstellungseinrichtung oder in der Heißfluidbereitstellungseinrichtung. Einer der damit erzielten Vorteile ist eine sichere Funktion des Mischventils oder der Ventile direkt in der Kaltfluidleitung und Warmfluidleitung und eine kompakte und einfache Ausgestaltung der Vorrichtung, insbesondere wenn das Mischventil oder die Ventile im Bereich der Heißfluidbereitstellungseinrichtung oder an einem Eintritt in die Heißfluidbereitstellungseinrichtung angeordnet sind. Je nach Ausgestaltung der Heißfluidbereitstellungseinrichtung kann eine besonders kompakte Ausgestaltung der Vorrichtung dadurch realisiert werden, dass das Mischventil oder die Ventile in der Heißfluidbereitstellungseinrichtung angeordnet sind.

Gemäß einer weiteren vorteilhaften Weiterbildung der Erfindung ist oder sind das Mischventil oder die einzelnen Ventile stromaufwärts der Heißfluidbereitstellungseinrichtung, insbesondere einem Boiler der Heißfluidbereitstellungseinrichtung, angeordnet. Einer der damit erzielten Vorteile ist ganz konkret eine sichere Bereitstellung des Warmfluids oder des Fluidstroms zur Nutzung durch die Heißfluidbereitstellungseinrichtung.

Gemäß einer weiteren vorteilhaften Weiterbildung der Erfindung ist ein Temperaturbereich, insbesondere eine definierte Temperatur des Fluidstroms vorgebbar. Einer der damit erzielten Vorteile ist insbesondere die Gewährleistung der ordnungsgemäßen Funktion einer oder mehrerer weiterer Komponenten der Vorrichtung, falls die Funktion der Komponente oder Komponenten lediglich bis zu einer Maximaltemperatur des Fluidstroms gewährleistet ist. In vorteilhafter Weise kann die Temperatur oder auch eine Maximaltemperatur derart gewählt werden, dass auch die ordnungsgemäße Funktion derjenigen Komponente gewährleistet ist, die die niedrigste Temperatur oder Maximaltemperatur aller Komponenten zulässt.

Gemäß einer weiteren vorteilhaften Weiterbildung der Erfindung ist der Kaltfluidleitung, der Warmfluidleitung und/oder einer Leitung für den Fluidstrom ein Temperatursensor für das Kaltfluid, das Warmfluid und/oder den Fluidstrom zugeordnet. Einer der damit erzielten Vorteile ist ein besonders sicherer Betrieb der Vorrichtung durch eine individuelle und flexible Überwachung mittels eines oder mehrerer Temperatursensoren.

Gemäß einer weiteren vorteilhaften Weiterbildung der Erfindung ist oder sind der oder die Temperatursensoren in einem Mischventil oder Ventil angeordnet. Einer der damit erzielten Vorteile ist eine besonders kompakte und einfache Ausgestaltung der Vorrichtung, wobei keine von dem oder den Ventilen separate Anordnung eines oder mehrerer Temperatursensoren erforderlich ist.

Gemäß einer weiteren vorteilhaften Weiterbildung der Erfindung sind mittels des Temperatursensors oder der Temperatursensoren aufgenommene Temperaturmesswerte einer Steuereinrichtung zuführbar und in Steuersignale für das Mischventil und/oder die einzelnen Ventile umsetzbar, wobei vorzugsweise die Steuereinrichtung eine Elektronik aufweist. Einer der damit erzielten Vorteile ist eine besonders sichere und einfache Vorgabe oder Einstellung einer Temperatur oder Maximaltemperatur eines der Heißfluidbereitstellungseinrichtung zugeführten Warmfluids oder zugeführten gemischten Fluidstroms durch eine von den Temperaturmesswerten abhängige Steuerung des Mischventils und/oder der einzelnen Ventile.

Gemäß einer weiteren vorteilhaften Weiterbildung der Erfindung ist die Steuereinrichtung zur Regelung der vorgebbaren Temperatur des Fluidstroms in dem vorgebbaren Temperaturbereich ausgebildet. Einer der damit erzielten Vorteile ist eine sichere und einfache Vorgabe oder Konstanthaltung der Temperatur oder auch einer Maximaltemperatur auch bei während des Betriebs der Vorrichtung schwankenden Temperaturen des Kaltfluids und/oder des Warmfluids.

Gemäß einer weiteren vorteilhaften Weiterbildung der Erfindung sind oder ist die Heißfluidbereitstellungseinrichtung, das Mischventil, die einzelnen Ventile, der oder die Temperatursensoren und/oder die Steuereinrichtung in einer Wasseraufbereitungseinheit angeordnet. Einer der damit erzielten Vorteile ist eine sichere Unterbringung der Komponenten in der Wasseraufbereitungseinheit mit einer besonders einfachen Handhabbarkeit der untergebrachten Komponenten, beispielsweise im Falle einer Nachrüstung eines bestehenden Sanitärarmatursystems.

Gemäß einer weiteren vorteilhaften Weiterbildung der Erfindung ist eine weitere Fluidkomponente, insbesondere eine Wasseraufbereitungskomponente, beispielsweise in Form eines Filters, angeordnet, die eine vorgebbare obere Grenze für eine Betriebstemperatur aufweist und wobei die Temperatur des Fluids, welches der Heißfluidbereitstellungseinrichtung zuführbar ist, kleiner als oder gleich der oberen Grenze für die Betriebstemperatur ist. Die Temperatur des Fluids, beispielsweise Mischwasser, mit der die Heißfluidbereitstellungseinrichtung beaufschlagt wird, kann so bereitgestellt werden, dass diese die obere Grenze für die Betriebstemperatur der weiteren Komponente nicht überschreitet oder die Temperatur der oberen Grenze aufweist. Dies gilt insbesondere in dem Fall, wenn die weitere Komponente stromaufwärts der Heißfluidbereitstellungseinrichtung angeordnet ist. Vorteil hiervon ist eine effiziente Beaufschlagung der Heißfluidbereitstellungseinrichtung mit Warmfluid, ohne die Lebensdauer weiterer Komponenten zu beeinflussen. Insbesondere kann die Temperatur des Fluids, welches der Heißfluidbereitstellungseinrichtung zuführbar ist, so geregelt werden, dass diese 1 °C, 2 °C, 5 °C, etc. unterhalb der oberen Grenze der Heißfluidbereitstellungseinrichtung bereitgestellt wird. Sind mehrere weitere Komponenten angeordnet, kann die Temperatur für die jeweilige obere Grenze der weiteren Komponenten entsprechend geregelt werden. So kann die Temperatur auf die unterste obere Grenze geregelt werden, wenn mehrere weitere Komponenten angeordnet sind. Sind beispielsweise zwei oder mehr weitere Komponenten angeordnet, kann die Temperatur des Fluids für die Heißfluidbereitstellungseinrichtung je nachdem, welche der beiden weiteren Komponenten im Fluidstrom zur Heißfluidbereitstellungseinrichtung angeordnet oder in diesen schaltbar ist, entsprechend auf die jeweilige obere Grenze der weiteren Komponente geregelt werden, sodass keine Beschädigung bei beiden weiteren Komponenten eintritt, jedoch die Heißfluidbereitstellungseinrichtung mit Fluid mit der höchstmöglichen Temperatur beaufschlagt wird.

Weitere wichtige Merkmale und Vorteile der Erfindung ergeben sich aus den Unteransprüchen, aus der Zeichnung und aus der dazugehörigen Figurenbeschreibung anhand der Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der vorliegenden Erfindung sind in der Zeichnung dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigen in schematischer Form
- Figur 1: ein Sanitärarmatursystem gemäß einer Ausführungsform der vorliegenden Erfindung mit einem thermostatischen Mischventil;
- Figur 2: ein Sanitärarmatursystem gemäß einer Ausführungsform der vorliegenden Erfindung mit einem 3-Wege-Mischventil;
- Figur 3: ein Sanitärarmatursystem gemäß einer Ausführungsform der vorliegenden Erfindung mit einzelnen Ventilen;
- Figur 4: ein Sanitärarmatursystem gemäß einer Ausführungsform der vorliegenden Erfindung mit einzelnen Ventilen und einer weiteren Wasseraufbereitung; und
- Figur 5: Schritte eines Verfahrens gemäß einer Ausführungsform der vorliegenden Erfindung.

Figur 1 zeigt ein Sanitärarmatursystem 1 gemäß einer Ausführungsform der vorliegenden Erfindung, wobei das Sanitärarmatursystem 1 eine Kaltwasserleitung 2 einer Kaltfluidbereitstellungseinrichtung, einen Warmwasserspeicher 3 einer Warmfluidbereitstellungseinrichtung, die eine Zentralheizung aufweist, einen Boiler 4 einer Heißfluidbereitstellungseinrichtung und eine Sanitärarmatur 21 zur Ausgabe von Kalt-, Warm- und Heißwasser aufweist. Hierbei weist die Sanitärarmatur 21 einen Grundkörper 5 mit einer Mischeinrichtung 5b auf, an dem ein Bedienhebel 5a zur Einstellung der Durchflussmenge und zur Einstellung der Temperatur des auszugebenden Mischwassers anhand der Mischeinrichtung 5b angeordnet ist. Mischwasser kann dabei über einen an dem Grundkörper 5 angeordneten Auslauf 6 mit Auslass 6a an dessen einem Ende ausgegeben werden.

Zur Ausgabe von Mischwasser ist die Kaltwasserleitung 2 direkt mit der Mischeinrichtung 5b verbunden. Andererseits ist die Kaltwasserleitung 2 mit einer Wasseraufbereitungseinheit 7 verbunden und mündet dort in ein thermostatisches Mischventil 8, in das ebenfalls eine Warmwasserleitung 9 aus dem Warmwasserspeicher 3 der Zentralheizung mündet, um dem Boiler 4 einen aus Kaltwasser und Warmwasser gemischten Fluidstrom 10 über den Ausgang des Mischventils 8 zuzuführen. Zur Bereitstellung von Mischwasser ist die Warmwasserleitung 9 auch mit der Mischeinrichtung 5b verbunden. Der gemischte Fluidstrom 10 wird dem Boiler 4 entlang einer Leitung 10a durch ein Rückschlagventil 11, ein über eine Steuereinrichtung 12 über eine Steuerleitung 13a schaltbares Schaltventil 13, einen Kalkfilter 14 und eine Überdruckventileinrichtung 15 zugeführt. Der Boiler 4 ist stromabwärts mit der Sanitärarmatur 21 fluidisch verbunden, wobei in einer zugehörigen Leitung 16 ein weiteres Schaltventil 17 angeordnet ist.

Das Mischventil 8 ist am Eingang der Wasseraufbereitungseinheit 7 angeordnet, die bei dem vorliegenden Ausführungsbeispiel als Teil der Heißfluidbereitstellungseinrichtung ausgebildet ist oder dient. Alternativ hierzu kann das Mischventil 8 auch an einer anderen geeigneten Stelle in oder außerhalb der Wasseraufbereitungseinheit 7 - hydraulisch stromaufwärts - und außerhalb des Boilers 4 angeordnet sein.

Bekannte Heiß/Kochendwassersysteme oder Heißfluidbereitstellungseinrichtungen werden an eine Kaltwasserleitung angeschlossen, womit bei der Heißwassererzeugung das hieraus stammende Leitungswasser von typischer Weise 15-20°C auf einen Zielwert von ∼ 60 -100°C über eine Stromdirektheizung, beispielsweise gemäß Tauchsiederprinzip, erhitzt wird.

Bei Ausführungsbeispielen der vorliegenden Erfindung wird die Heißfluidbereitstellungseinrichtung an eine Warm- und an eine Kaltwasserleitung angeschlossen. Über ein thermostatisches Mischventil 8 kann das eintretende Wasser auf eine maximal mögliche Temperatur gemischt werden, mit der die am geringsten temperaturbeständige Komponente im System, beispielsweise ein Filter, wie der Kalkfilter 14, beaufschlagt werden kann.

In Verbindung mit beispielsweise regenerativen Wärmesystemen oder Warmfluidbereitstellungseinrichtungen - Solarthermie, Geothermie, Photovoltaik, Biomasse - kann eine primärenergetisch schlechtere oder ungünstigere Erhitzung durch extern bezogenen Strom deutlich reduziert werden. Gemäß einer Beispielrechnung zur Ersparnis kann sich ein Vorteil von ungefähr 41 % ergeben, wenn das Heißfluid auf 100 °C erhitzt werden soll und beispielsweise Kaltwasser eine Temperatur von 15 °C aufweist und über die Zuführung von Warmwasser ein gemischter Fluidstrom 10 mit einer Temperatur von 50 °C genutzt werden kann: $1 - \left({100}^{∘}C-{50}^{∘}C\right) / \left({100}^{∘}C-{15}^{∘}C\right) = ∼ 41 %$

An dieser Stelle sei bemerkt, dass anstelle des gemischten Fluidstroms 10 auch ausschließlich Warmwasser aus dem Warmwasserspeicher 3 zugeführt werden kann, falls die Temperatur dieses Warmwassers nicht höher als eine maximal mögliche Temperatur ist, mit der die am geringsten temperaturbeständige Komponente im System beaufschlagt werden kann. In diesem Fall würde das Mischventil 8 kein Kaltwasser zu mischen, sondern lediglich Warmwasser in die Leitung 10a führen.

Figur 2 zeigt ein Sanitärarmatursystem 1 gemäß einer Ausführungsform der vorliegenden Erfindung, wobei diese Ausführungsform grundsätzlich der Ausführungsform aus Figur 1 entspricht. Insoweit wird zur detaillierten Beschreibung dieser Ausführungsform grundsätzlich auf die Beschreibung zur Figur 1 verwiesen.

Im Unterschied zur Ausführungsform aus Figur 1 weist die in Figur 2 gezeigte Ausführungsform anstelle eines thermostatischen Mischventils - Bezugsziffer 8 in Figur 1 - ein elektrisches 3-Wege-Mischventil 18 auf. Dieses Mischventil 18 ist an der gleichen Stelle wie das Mischventil 8 in der Ausführungsform gemäß Figur 1 angeordnet und kann auch an anderen Positionen der Vorrichtung - wie das Mischventil 8 - angeordnet werden. Diese Positionen sind bereits in der Beschreibung zur Figur 1 erläutert.

Die Bereitstellung des gemischten Fluidstroms 10 erfolgt bei dieser Ausführungsform also über ein elektrisch angesteuertes 3-Wege-Mischventil 18 auf Basis einer an einem Temperatursensor 19 gemessenen Temperatur. Der Temperatursensor 19 ist mit der Steuereinrichtung 12 über eine Messleitung 20 verbunden. Das Mischventil 18 kann von der Steuereinrichtung 12 über eine Steuerleitung 22 gesteuert werden.

In einer weiteren Ausführungsform kann das als Eingangsventil für den Filter 14 dienende Schaltventil 13 zur Vereinfachung des Systems oder der Vorrichtung weggelassen werden. Die Funktion des Schaltventils 13 kann vom Mischventil 18 übernommen werden.

Figur 3 zeigt ein Sanitärarmatursystem 1 gemäß einer weiteren Ausführungsform, die der in Figur 2 gezeigten Ausführungsform in weiten Teilen entspricht, wobei anstelle eines elektrischen 3-Wege-Mischventils 18 zwei einzelne schaltbare Ventile 23 - Warmwasserleitung - und 24 - Kaltwasserleitung - realisiert sind. Die Ventile 23 und 24 können in gleicher Weise wie das Mischventil 8 und das 3-Wege-Mischventil 18 der voranstehend beschriebenen Ausführungsformen an unterschiedlichen Positionen realisiert werden. Diese Positionen sind bereits in der Beschreibung zur Figur 1 erläutert.

Die Bereitstellung des gemischten Fluidstroms 10 erfolgt bei dieser Ausführungsform also über zwei elektrisch angesteuerte Einzelventile 23 und 24 auf Basis der am Temperatursensor 19 gemessenen Temperatur. Der Temperatursensor 19 ist auch bei dieser Ausführungsform mit der Steuereinrichtung 12 über eine Messeleitung 20 verbunden. Die Ventile 23, 24 können von der Steuereinrichtung 12 über eine Steuerleitung 22 gesteuert werden.

In einer weiteren Ausführungsform kann auch auf Basis dieser Ausführungsform das als Eingangsventil für den Filter 14 dienende Schaltventil 13 zur Vereinfachung des Systems oder der Vorrichtung weggelassen werden. Die Funktion des Schaltventils 13 kann von den Ventilen 23, 24 übernommen werden.

Figur 4 zeigt ein Sanitärarmatursystem gemäß einer Ausführungsform, die auf der Ausführungsform gemäß Figur 3 basiert, wobei eine zusätzliche Wasseraufbereitung in der Wasseraufbereitungseinheit 7 realisiert ist. Dabei ist eine Kühleinrichtung 25 mit einem Kühlkreislauf zur Bereitstellung von besonders kühlem Kaltwasser in der Wasseraufbereitungseinheit 7 realisiert. Des Weiteren kann alternativ stilles oder sprudelndes gekühltes Wasser bereitgestellt werden, wobei zur Bereitstellung von sprudelndem gekühltem Wasser zusätzlich eine Karbonisierungseinrichtung 26 in der Wasseraufbereitungseinheit 7 realisiert ist. Stromabwärts der Karbonisierungseinrichtung 26 sind zwei Schaltventile 27, 28 angeordnet, wobei zur Bereitstellung von gekühltem Wasser das Schaltventil 28 geschlossen und das Schaltventil 27 geöffnet ist.

Bei Zapfung von sprudelndem Wasser wird umgekehrt das Schaltventil 27 geschlossen und das Schaltventil 28 geöffnet. Hierbei soll nur kaltes Wasser in die Vorrichtung oder die Wasseraufbereitungseinheit 7 geführt werden. Daher wird nur das in der Kaltwasserleitung 2 angeordnete Schaltventil 24 bei der Zapfung - vorzugsweise zeitgleich - geöffnet.

Bei Zapfung von Heißwassergetränken wird das einer Heißwasserausgabe dienende Schaltventil 17 geöffnet. Hierbei werden zeitgleich die beiden im Bereich des Eingangs der Wasseraufbereitungseinheit 7 angeordneten Schaltventile 23, 24 in geeigneter Weise geöffnet/getaktet, wobei die Schaltventile 27, 28 geschlossen bleiben.

In Figur 5 sind Schritte eines Verfahrens zur Bereitstellung eines Fluids, insbesondere von Wasser, gezeigt, wobei das Verfahren mit einer Ausführungsform der erfindungsgemäßen Vorrichtung durchgeführt werden kann. Das Verfahren umfasst dabei die folgenden Schritte:
- Bereitstellen S1 von Warmfluid mittels einer Warmfluidbereitstellungseinrichtung, vorzugsweise in Form einer Warmfluidleitung, die mit einer eine Zentralheizung, zur Bereitstellung von Warmfluid verbindbar ist,
- gegebenenfalls Bereitstellen S2 von Kaltfluid mittels einer Kaltfluidbereitstellungseinrichtung vorzugsweise in Form einer Kaltfluidleitung, und
- Bereitstellen S3 von Heißfluid mittels einer lokalen Heißfluidbereitstellungseinrichtung,
- Zuführen S4 von Warmfluid aus der Warmfluidbereitstellungseinrichtung zu der Heißfluidbereitstellungseinrichtung zur Bereitstellung des Heißfluids.

Wichtige Aspekte und Vorteile von Ausführungsformen der Erfindung werden im Folgenden aufgelistet:
Bei einer Ausführungsform der vorliegenden Erfindung wird eine Reduzierung der konventionellen Energieverbräuche durch Nutzung erneuerbarer oder zumindest kostengünstiger Energien bei Heiß-/Kochendwassersystemen ermöglicht. Dies erfolgt durch die Zuführung von Warmfluid zur Heißfluidbereitstellungseinrichtung 4 bei der Bereitstellung von Heißfluid durch die Heißfluidbereitstellungseinrichtung 4.

Bei einer Ausführungsform der vorliegenden Erfindung wird Warmwasser aus der zentralen Warmwasserversorgung bis zur maximalen Temperatur, gegen die alle internen Komponenten beständig und/oder bei der alle internen Komponenten funktionsfähig sind, zugeführt. Dies ist bereits bei der Nutzung konventioneller Öl- und Gasheizungen kostengünstiger als eine direkte Heizung durch Strom. Bei Nutzung von durch regenerative Energien erwärmtem Warmwasser ergibt sich zudem ein deutlicher ökologischer Vorteil.

Bei einer Ausführungsform der vorliegenden Erfindung mit je einem Eingangsventil 24, 23 im Kalt- und im Warmwassereingang ist zudem der Einsatz sogar in Kombisystemen für Heißwasser und gekühltes Wasser möglich, wie dies anhand Figur 4 im Detail erläutert ist.

Bei Ausführungsformen der vorliegenden Erfindung werden in die Warm- und die Kaltwasserleitungen Verteilfittinge eingebracht und entsprechend eine Warm- und eine Kaltwasserleitung einem thermischen oder elektrischen Mischventil 8, 18 zugeführt. Alternativ können einzeln elektrisch angesteuerte Ventile 23, 24 in den beiden Leitungen eingesetzt werden. Bei diesen Ausführungsformen können die Ventile 8, 18, 23, 24 sowohl in den Versorgungsleitungen zur Heißfluidbereitstellungseinrichtung 4 oder in deren Eintritt positioniert werden. Im Falle der elektrisch angesteuerten Ventile 18, 23, 24 muss die Mischwassertemperatur zu deren Begrenzung mittels eines Temperatursensors 19 gemessen werden. Gemessene Temperaturwerte werden von einer geräteinternen oder -externen Elektronik oder Steuereinrichtung 12 aufgenommen und in Steuersignale an die Ventile 18, 23, 24 umgesetzt.

Ein Vorteil bei allen Ausführungsformen der vorliegenden Erfindung ist im Ergebnis eine ökonomisch und/oder ökologisch optimierte Heiß/Kochendwassererzeugung, beispielsweise in Getränkespendern, durch Nutzung vorgewärmten Wassers aus kostengünstiger konventioneller Erwärmung mit Gas oder Öl oder durch Nutzung von aus regenerativen Energiequellen erwärmten Wassers.

Die Ausführungsformen der vorliegenden Erfindung können in allen Heiß- oder Kochendwassersystemen angewendet werden, einschließlich in Kombigeräten, die zudem gekühltes Wasser bereitstellen.

Zusammenfassend weist zumindest eine der Ausführungsformen der Erfindung zumindest einen der folgenden Vorteile auf und/oder stellt zumindest eines der folgenden Merkmale bereit:
- Einfache, kostengünstige Herstellung.
- Energieeinsparung bei der Bereitstellung von Heißfluid, insbesondere Heißwasser.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1: Sanitärarmatursystem
- 2: Kaltwasserleitung, Kaltfluidleitung
- 3: Warmwasserspeicher, Warmfluidbereitstellungseinrichtung
- 4: Heißwasserspeicher/Boiler, Heißfluidbereitstellungseinrichtung
- 5: Grundkörper
- 5a: Bedienhebel Mischwasser
- 5b: Mischeinrichtung
- 6: Auslauf
- 6a: Auslass
- 7: Wasseraufbereitungseinheit
- 8: thermostatisches Mischventil
- 9: Warmwasserleitung, Warmfluidleitung
- 10: gemischter Fluidstrom
- 10a: Leitung
- 11: Rückschlagventil
- 12: Steuereinrichtung
- 13: Schaltventil
- 13a: Steuerleitung
- 14: Kalkfilter
- 15: Überdruckventileinrichtung
- 16: Leitung
- 17: Schaltventil
- 18: elektrisches 3-Wege-Mischventil
- 19: Temperatursensor
- 20: Messeleitung
- 21: Sanitärarmatur
- 22: Steuerleitung
- 23: Schaltventil, Ventil
- 24: Schaltventil, Ventil
- 25: Kühleinrichtung
- 26: Karbonisierungseinrichtung
- 27: Schaltventil
- 28: Schaltventil

- S1-S4: Schritte eines Verfahrens

## Patentansprüche

1. Vorrichtung zur Bereitstellung eines Fluids, insbesondere von Wasser, umfassend
eine Warmfluidbereitstellungseinrichtung (3), vorzugsweise in Form einer Warmfluidleitung, die mit einer eine Zentralheizung, zur Bereitstellung von Warmfluid verbindbar ist,
eine Kaltfluidbereitstellungseinrichtung zur Bereitstellung von Kaltfluid vorzugsweise in Form einer Kaltfluidleitung, und
eine lokale Heißfluidbereitstellungseinrichtung (4) zur Bereitstellung von Heißfluid, **dadurch gekennzeichnet, dass**
der Heißfluidbereitstellungseinrichtung (4) zur Bereitstellung des Heißfluids ein Fluidstrom (10), umfassend zumindest teilweise Warmfluid aus der Warmfluidbereitstellungseinrichtung (3), zuführbar ist.

2. Vorrichtung nach Anspruch 1, **dadurch gekennzeichnet, dass** eine Ventileinrichtung angeordnet ist, welche zumindest eines der folgenden Ventile thermisches, thermostatisches, mechanisches und/oder elektrisch ansteuerbares Mischventil (8, 18), vorzugsweise 3-Wege-Ventil, umfasst und die ausgebildet ist, den Fluidstrom (10) bereitzustellen.

3. Vorrichtung nach Anspruch 1, **dadurch gekennzeichnet, dass** die Ventileinrichtung ausgebildet ist, den Fluidstrom (10) über einzelne, vorzugsweise elektrisch angesteuerte, Ventile (23, 24) bereitzustellen, die einer Kaltfluidleitung (2) sowie einer Warmfluidleitung (9) angeordnet sind.

4. Vorrichtung nach Anspruch 2 oder 3, **dadurch gekennzeichnet, dass** das Mischventil (8, 18) oder die einzelnen Ventile (23, 24) in einer Kaltfluidleitung (2) sowie in einer Warmfluidleitung (9) angeordnet ist oder sind, vorzugsweise im Bereich der Heißfluidbereitstellungseinrichtung (4), weiter vorzugsweise an einem Eintritt in die Heißfluidbereitstellungseinrichtung (4) oder in der Heißfluidbereitstellungseinrichtung (4).

5. Vorrichtung nach einem der Ansprüche 2 bis 4, **dadurch gekennzeichnet, dass** das Mischventil (8, 18) oder die einzelnen Ventile (23, 24) stromaufwärts der Heißfluidbereitstellungseinrichtung (4), insbesondere einem Boiler (4) der Heißfluidbereitstellungseinrichtung (4), angeordnet ist oder sind.

6. Vorrichtung nach einem der Ansprüche 1 bis 5, **dadurch gekennzeichnet, dass** ein Temperaturbereich, insbesondere eine definierte Temperatur des Fluidstroms (10) vorgebbar ist.

7. Vorrichtung nach einem der Ansprüche 4 bis 6, **dadurch gekennzeichnet, dass** der Kaltfluidleitung (2), der Warmfluidleitung (9) und/oder einer Leitung (10a) für den Fluidstrom (10) ein Temperatursensor (19) für das Kaltfluid, das Warmfluid und/oder den Fluidstrom (10) zugeordnet ist.

8. Vorrichtung nach Anspruch 7, **dadurch gekennzeichnet, dass** der oder die Temperatursensoren (19) in einem Mischventil (8, 18) oder Ventil (23, 24) angeordnet ist oder sind.

9. Vorrichtung nach Anspruch 7 oder 8, **dadurch gekennzeichnet, dass** mittels des Temperatursensors (19) oder der Temperatursensoren (19) aufgenommene Temperaturmesswerte einer Steuereinrichtung (12) zuführbar und in Steuersignale für das Mischventil (18) und/oder die einzelnen Ventile (23, 24) umsetzbar sind, wobei vorzugsweise die Steuereinrichtung (12) eine Elektronik aufweist.

10. Vorrichtung nach Anspruch 9, **dadurch gekennzeichnet, dass** die Steuereinrichtung (12) zur Regelung der vorgebbaren Temperatur des Fluidstroms in dem vorgebbaren Temperaturbereich ausgebildet ist.

11. Vorrichtung nach einem der Ansprüche 1 bis 10, **dadurch gekennzeichnet, dass** die Heißfluidbereitstellungseinrichtung (4), das Mischventil (8, 18), die einzelnen Ventile (23, 24), der oder die Temperatursensoren (19) und/oder die Steuereinrichtung (12) in einer Wasseraufbereitungseinheit (7) angeordnet sind oder ist.

12. Vorrichtung nach einem der Ansprüche 1 bis 11, **dadurch gekennzeichnet, dass** eine weitere Fluidkomponente, insbesondere eine Wasseraufbereitungskomponente, beispielsweise in Form eines Filters, angeordnet ist, die eine vorgebbare obere Grenze für eine Betriebstemperatur aufweist und wobei die Temperatur des Fluids, welches der Heißfluidbereitstellungseinrichtung zuführbar ist, kleiner als oder gleich der oberen Grenze für die Betriebstemperatur ist.

13. Verfahren zur Bereitstellung eines Fluids, insbesondere von Wasser, insbesondere mit einer Vorrichtung nach einem der Ansprüche 1 bis 12, umfassend die Schritte:
- Bereitstellen (S1) von Warmfluid mittels einer Warmfluidbereitstellungseinrichtung (3), vorzugsweise in Form einer Warmfluidleitung, die mit einer eine Zentralheizung, zur Bereitstellung von Warmfluid verbindbar ist,
- gegebenenfalls Bereitstellen (S2) von Kaltfluid mittels einer Kaltfluidbereitstellungseinrichtung vorzugsweise in Form einer Kaltfluidleitung,
- Bereitstellen (S3) von Heißfluid mittels einer lokalen Heißfluidbereitstellungseinrichtung (4),
- Zuführen (S4) von Warmfluid aus der Warmfluidbereitstellungseinrichtung (3) zu der Heißfluidbereitstellungseinrichtung (4) zur Bereitstellung des Heißfluids.

14. Sanitärarmatursystem (1), umfassend
eine Vorrichtung zur Bereitstellung eines Fluids gemäß einem der Ansprüche 1 bis 12, und eine Sanitärarmatur (21), die mit der Vorrichtung zur Bereitstellung des Fluids fluidisch verbunden ist.
